# DEMANDE DE BREVET EUROPEEN

(11) **EP 3 467 224 A1**
(43) Date de publication de la demande: **10.04.2019**
(21) Numéro de dépôt: 18197969.1
(22) Date de dépôt: 01.10.2018
(51) Int. Cl.: E04B 2/24, E04B 2/38, E04G 21/18

(54) **ÉTRIER FORMÉ DE DEUX DEMI-ÉTRIERS POURVUS DE BRAS MÂLES ET DE BRAS FEMELLES EMBOÎTABLES**

(30) Priorité: 03.10.2017 FR 1771043
(71) Demandeur: Eurl Baumer, Damien, 25620 Malbrans (FR)
(72) Inventeur: BAUMER, Damien, 25620 MALBRANS (FR); GENTELET, Damien, 25410 MERCEY-LE-GRAND (FR)
(74) Mandataire: Gendron, Vincent Christian

(57) **Abrégé**

Etrier (**10**) de coffrage qui comporte :
- un premier demi-étrier (**11**) ayant un bras (**14**) femelle sous forme d'une tubulure (**17**) terminée par une ouverture formant une mortaise (**18**) délimitée par un rebord (**19**), et
- un deuxième demi-étrier (**12**) métallique ayant un bras (**16**) mâle qui comprend un tenon (**21**) complémentaire en section de la mortaise (**18**) et qui s'étend dans le prolongement de la tubulure (**20**) mâle en formant une saillie à partir d'un épaulement (**22**) qui, lorsque le bras (**16**) mâle est emboîté dans le bras (**14**) femelle, vient buter contre le rebord (**19**) de la mortaise (**18**).

## Description

L'invention a trait au domaine de la maçonnerie. Elle concerne, plus précisément, les techniques de coffrage des portants verticaux (c'est-à-dire des murs).

Il est fréquent que l'on doive couler un poteau noyé dans un mur maçonné formé par superposition de rangées de parpaings. Certains parpaings comportent, à cet effet, des alvéoles qui, lorsque les parpaings sont superposés, forment un puits dans lequel on coule du béton pour former le poteau, non sans avoir préalablement positionné dans le puits une armature (typiquement un ferraillage).

Un tel poteau vise à former un raidisseur pour le mur dans lequel il est noyé, afin de rendre ce mur plus résistant aux déformations par flambage sous l'effet des contraintes de compression qui s'exercent sur lui en raison de la masse supportée (généralement une dalle ou une toiture).

Il est fort utile de consolider le mur pendant la coulée du béton dans le puits, car, compte tenu de sa viscosité, la pression latérale qu'exerce le béton sur les parois du puits n'est pas nécessairement uniforme. Pour maintenir le mur bien plan et bien vertical au droit du puits en évitant d'éventuels décalages entre les rangées de parpaings lors de la coulée du béton, on a coutume d'employer un étrier de coffrage.

Il existe plusieurs versions d'étriers de coffrage.

Dans une première version, l'étrier, en forme de U, est monobloc et comprend deux jambes reliées par au moins une (et généralement deux) entretoise(s).

L'étrier est enfilé à cheval sur le mur jusqu'à ce qu'une entretoise vienne s'appliquer sur le bord supérieur du mur.

Le principal problème de cet étrier est que sa mise en place est malaisée. Il faut, à l'aplomb du mur, disposer de toute la hauteur de l'étrier pour pouvoir l'enfiler. Une pose alternative consiste à l'approcher à plat, puis à le faire pivoter en faisant glisser les jambes de part et d'autre du mur. Mais cela suppose qu'il n'y ait pas d'obstacle à proximité du puits.

Dans une deuxième version, illustrée sur la **FIG.9****,** l'étrier **100** est formé de deux demi-étriers métalliques, à savoir un premier demi-étrier **110** pourvu d'une jambe **120** et d'une paire de bras **130** femelles, formés de profilés tubulaires, et un deuxième demi-étrier **140** également pourvu d'une jambe **120** et d'une paire de bras **150** mâles formés de profilés tubulaires de section plus faible que les profilés des bras **130** femelles.

Pour former l'étrier **100,** on assemble les deux demi-étriers **110, 140** en emboîtant les bras **150** mâles dans les bras **130** femelles. On maintient les demi-étriers **110, 140** assemblés au moyen d'une goupille **160** enfilée dans des trous **170** pratiqués dans les bras **130, 150.**

En termes de mise en oeuvre, cet étrier **100** en deux parties représente un progrès significatif par rapport à un étrier monobloc, car il peut être assemblé in situ, les demi-étriers **110, 140** étant plaqués de part et d'autre du mur pour être emboîtés l'un dans l'autre.

Cependant cet étrier **100** ne va pas non plus sans défaut.

Lorsque le mur est contraint par les efforts dus à la coulée du béton dans le puits, les jambes **120** tendent à s'écarter, sollicitant ainsi la (ou les) goupille(s) **160** en cisaillement. Au fil du temps, les sollicitations répétées peuvent provoquer une fatigue (et éventuellement une rupture) de la goupille **160,** au détriment de la qualité (et de la sécurité) du travail.

Le besoin persiste par conséquent de proposer un étrier de coffrage :
- Dont la pose soit simple et rapide ;
- Qui, une fois assemblé, présente une bonne rigidité ;
- Qui permette d'accroître la rigidité du coffrage en vue de couler le béton de manière fiable.

A cet effet, il est proposé, en premier lieu, un étrier de coffrage qui, pour la consolidation d'un mur pendant la coulée de béton dans celui-ci, comporte :
- un premier demi-étrier métallique ayant une jambe et au moins un bras femelle qui s'étend perpendiculairement à la jambe au voisinage d'une extrémité supérieure de celle-ci, le bras femelle se présentant sous forme d'une tubulure femelle terminée, à une extrémité libre opposée à la jambe, par une ouverture formant une mortaise délimitée par un rebord, et
- un deuxième demi-étrier métallique ayant une jambe et au moins un bras mâle qui s'étend perpendiculairement à la jambe au voisinage d'une extrémité supérieure de celle-ci, le bras mâle étant propre à s'emboîter dans un bras femelle du premier demi-étrier et comportant une tubulure mâle,
cet étrier étant remarquable en ce que le bras mâle comprend un tenon complémentaire en section de la mortaise du bras femelle et qui s'étend dans le prolongement de la tubulure mâle en formant une saillie à partir d'un épaulement formé sur celle-ci, le tenon étant destiné à être emboîté dans la mortaise jusqu'à la butée de l'épaulement contre le rebord.

Selon un mode préféré de réalisation :
- Le premier demi-étrier inclut :
   ∘ Un bras supérieur mâle ;
   ∘ Un bras inférieur femelle ;
- Le deuxième demi-étrier inclut :
   ∘ Un bras supérieur femelle dont est complémentaire le bras supérieur mâle du premier demi-étrier ;
   ∘ Un bras inférieur mâle complémentaire du bras inférieur femelle du premier demi-étrier.

Diverses caractéristiques supplémentaires peuvent être prévues, seules ou en combinaison. Ainsi, par exemple :
- Les tubulures du bras mâle et du bras femelle présentent une section identique ;
- La section des tubulures est à contour carré ;
- La jambe présente une section à contour rectangulaire ;
- Le côté du contour carré des sections des tubulures est égal au petit côté du contour rectangulaire de la section de la jambe ;
- Le tenon est formé d'un profilé tubulaire emmanché dans la tubulure du bras mâle ;
- Le tenon présente une extrémité chanfreinée ;
- Chaque demi-étrier comprend une platine qui s'étend dans le prolongement de la jambe à partir d'une extrémité inférieure de celle-ci, cette platine étant décalée par rapport à une face coffrante de la jambe ;
- Chaque demi-étrier comprend une cale en saillie sur une face externe de la jambe, propre à accueillir un étai stabilisateur ;

Il est proposé, en deuxième lieu, un procédé de réalisation d'un poteau noyé en béton dans un puits formé dans un mur élevé sur une semelle de fondation rainurée pourvue, au droit du puits, d'une échancrure traversante, ce procédé comprenant :
- Une phase de coffrage qui comporte les opérations consistant à :
   ∘ Positionner, de part et d'autre de la semelle, des banchages obturant l'échancrure ;
   ∘ Fournir un étrier tel que présenté ci-dessus, avec des platines aux extrémités inférieures des jambes,
   ∘ Assembler les demi-étriers par-dessus les banchages pour former l'étrier à cheval sur le mur au voisinage du puits tout en maintenant les banchages, en emboîtant chaque bras mâle dans un bras femelle jusqu'à faire buter l'épaulement contre le rebord et en maintenant l'étrier ainsi assemblé au moyen d'un système de fixation ;
- Une phase de bétonnage, qui comprend une opération consistant à couler du béton dans le puits (avec, le cas échéant, pose préalable d'une armature verticale).

Le système de fixation se présente par ex. sous forme d'un serre-joint monté serré de part et d'autre de l'étrier.

Il peut en outre être prévu une opération d'étayage au moyen d'étais stabilisateurs bloqués contre des cales en saillie sur les demi-étriers.

D'autres objets et avantages de l'invention apparaîtront à la lumière de la description d'un mode de réalisation, faite ci-après en référence aux dessins annexés dans lesquels :
- la **FIG.1** est une vue en perspective éclatée montrant un mur en cours de préparation pour la réalisation d'un poteau noyé, à l'aide d'un étrier de coffrage formé par assemblage de deux demi-étriers ;
- la **FIG.2** est une vue en perspective partielle montrant, à plus grande échelle, les extrémités supérieures des deux demi-étriers, respectivement suivant les médaillons II-A et II-B de la **FIG.1** ;
- la **FIG.3** est une vue en perspective en coupe, montrant le mur coffré ;
- la **FIG.4** est une vue de détail en perspective montrant l'étrier assemblé ;
- la **FIG.5** est une vue en coupe de l'étrier, selon le plan de coupe V-V de la **FIG.4** ;
- la **FIG.6** est une vue de détail, à plus grande échelle, prise dans le médaillon VI de la **FIG.3** ;
- la **FIG.7** est une vue de détail, à plus grande échelle, prise dans le médaillon VII de la **FIG.3** ;
- la **FIG.8** est une vue similaire à la **FIG.3****,** illustrant la réalisation du poteau noyé ;
- la **FIG.9** est une vue en perspective montrant un étrier de coffrage conforme à une réalisation connue (dans la deuxième version évoquée ci-dessus) de l'art antérieur.

Sur la **FIG.1** est représenté un mur **1.** Ce mur **1** est maçonné ; il est ici formé par superposition de rangées de parpaings **2.** Les parpaings **2** peuvent être des blocs de pierre ou de brique, ou encore de béton. Selon un mode particulier de réalisation, les parpaings **2** sont des blocs de béton de fibre, typiquement de béton de chanvre, qui contient (en tant que granulat) de la chènevotte.

Chaque parpaing **2** comprend une rainure **3,** creusée par ex. dans une face supérieure, et une languette **4,** qui fait saillie d'une face inférieure et peut venir s'emboîter sans jeu dans la rainure **3** d'un parpaing **2** sous-jacent.

Certains des parpaings **2** sont pourvus d'alvéoles **5** qui, superposés, forment un puits **6** dans lequel il est prévu de couler du béton pour former un poteau **7** noyé (c'est-à-dire que le poteau **7,** une fois formé, est totalement inclus dans le mur **1** sans être visible de l'extérieur).

Selon un mode de réalisation illustré sur les **FIG.1****,** **FIG.3** et **FIG.8****,** le mur **1** est élevé sur une semelle **8** de fondation rainurée qui, au droit du puits **6,** est pourvue d'une échancrure **9** traversante pour permettre l'évacuation, lors d'un nettoyage du puits **6,** d'éventuels débris de sorte à permettre au poteau **7** de bien s'ancrer sur (ou dans) un soubassement (tel qu'une dalle) sous-jacent. La semelle 8 de fondation est par ex. réalisée en béton, de préférence armé.

Pour consolider le mur **1** pendant la coulée du béton dans le puits **6,** on emploie un étrier **10,** destiné à être monté à cheval sur le mur **1,** et dont la fonction est de maintenir la verticalité et la planéité du mur **1.**

Cet étrier **10** comporte deux demi-étrier **11, 12** métalliques qui sont destinés à être assemblés de part et d'autre du mur **1,** à savoir :
- un premier demi-étrier **11** métallique ayant une jambe **13** et au moins un bras **14** femelle qui s'étend perpendiculairement à la jambe **13** au voisinage d'une extrémité **15** supérieure de celle-ci,
- un deuxième demi-étrier **12** métallique ayant une jambe **13** et au moins un bras **16** mâle qui s'étend perpendiculairement à la jambe **13** au voisinage d'une extrémité **15** supérieure de celle-ci.

Le bras **14** femelle se présente sous forme d'une tubulure **17** terminée, à une extrémité libre opposée à la jambe **13,** par une ouverture formant une mortaise **18,** délimitée par un rebord **19.**

Le bras **16** mâle est configuré pour venir s'emboîter dans un bras **14** femelle du premier demi-étrier **11.** Le bras **16** mâle comporte une tubulure **20** et un tenon **21** qui s'étend dans le prolongement de la tubulure **20** en formant une saillie à partir d'un épaulement **22** formé sur celle-ci.

Le tenon **21** est complémentaire en section de la mortaise **18** du bras **14** femelle. Le tenon **21** est apte (et destiné) à être emboîté dans le bras **14** femelle jusqu'à ce que l'épaulement **22** vienne buter contre le rebord **19.** Le tenon **21** forme ainsi une éclisse qui permet d'abouter de manière précise et colinéaire les tubulures **17, 20** du bras **16** mâle et du bras **14** femelle.

Selon un mode de réalisation non illustré, le premier demi-étrier **11** comprend deux bras **14** femelles superposés, et le deuxième étrier **12** comprend deux bras **16** mâles superposés, chacun apte à venir s'emboîter dans un bras **14** femelle du premier demi-étrier **11.**

Selon un mode préféré de réalisation illustré sur la **FIG.2****,** chaque demi-étrier **11, 12** inclut deux bras superposés, à savoir :
∘ Un bras **14** femelle tel que décrit ci-dessus, et ;
∘ Un bras **16** mâle tel que décrit ci-dessus.

Plus précisément, dans l'exemple illustré, le premier demi-étrier **11** (à gauche sur la **FIG.2**) inclut :
∘ Un bras **16** supérieur mâle, tel que décrit ci-dessus ;
∘ Un bras **14** inférieur femelle, tel que décrit ci-dessus.

Quant au deuxième demi-étrier **12** (à droite sur la **FIG.2**), il inclut :
∘ Un bras **14** supérieur femelle, tel que décrit ci-dessus et dont est complémentaire le bras **16** supérieur mâle du premier demi-étrier **11,** par emboîtement du tenon **21** dans la mortaise **18** jusqu'à ce que l'épaulement **22** vienne buter contre le rebord **19** ;
∘ Un bras **16** inférieur mâle, tel que décrit ci-dessus, complémentaire du bras **14** inférieur femelle du premier demi-étrier **11,** par emboîtement du tenon **21** dans la mortaise **18** jusqu'à ce que l'épaulement **22** vienne buter contre le rebord **19.**

Chaque demi-étrier **11, 12** présente ainsi, en plan, un profil en forme de F.

La fixation des bras **14, 16** sur la jambe est par ex. réalisée par soudure, de préférence à l'arc. Pour des raisons de clarté, les cordons de soudure ne sont pas représentés sur les dessins.

Dans l'exemple illustré sur la **FIG.2****,** les tubulures **17, 20** d'un bras **14** femelle et du bras **16** mâle complémentaire sont identiques. Selon un mode préféré de réalisation, la section des tubulures **17, 20** est à contour carré. En pratique, les tubulures **17, 20** sont par ex. des profilés métalliques (typiquement en acier, éventuellement peint ou revêtu). On note **A** le côté de la section, égal à la distance entre deux faces externes opposées.

La valeur de **A** est par ex. de 40 mm environ.

Le tenon **21** est avantageusement formé d'un profilé tubulaire emmanché dans la tubulure **20** du bras **16** mâle. Le profil tubulaire employé pour la réalisation du tenon **21** est de section inférieure et complémentaire de l'intérieur de la tubulure **20** mâle (et donc de la tubulure **17** femelle). La fixation du tenon **21** à la tubulure **20** mâle est de préférence réalisée par soudure, par ex. par soudure au point.

Selon un mode préféré de réalisation, le tenon **21** présente une extrémité **23** chanfreinée, de sorte à faciliter son insertion dans la mortaise **18** du bras **14** femelle correspondant.

Dans l'exemple illustré sur la **FIG.2****,** on voit que les bras **14, 16** des deux demi-étriers **11, 12** se présentent tête-bêche, l'emboîtement du bras **16** supérieur mâle du premier demi-étrier **11** dans le bras **14** supérieur femelle du deuxième demi-étrier **12** étant simultané à l'emboîtement du bras **16** inférieur mâle du deuxième demi-étrier **12** dans le bras **14** inférieur femelle du premier demi-étrier **11.**

Lorsque ces emboîtements sont complets, les épaulements **22** viennent buter contre les rebords **19** des mortaises **18** ; les bras **14, 16** supérieurs et les bras **16, 14** inférieurs correspondants forment respectivement deux entretoises **24, 25** de même longueur qui garantissent le parallélisme des jambes **13.**

A cet effet, les tubulures **17** femelles sont d'égales longueurs, et les tubulures **20** mâles sont elles aussi d'égales longueurs.

La jambe **13** de chaque demi-étrier **11, 12** présente de préférence une section à contour rectangulaire, pour offrir une bonne résistance aux sollicitations en flexion dans le plan de sa plus grande dimension (c'est-à-dire dans un plan vertical perpendiculaire au mur 1).

On note respectivement **B** et **C** le petit côté et le grand côté du contour rectangulaire de la section de la jambe **13.** Le petit côté **B** peut être mesuré sur une face interne de la jambe **13,** dite face **26** coffrante, à partir de laquelle s'étendent les bras **14, 16,** ou sur une face **27** externe opposée.

Selon un mode préféré de réalisation, le côté **A** du contour carré des sections des tubulures **17, 20** est égal au petit côté **B** du contour rectangulaire de la section de la jambe **13** : $A = B$

Selon un mode de réalisation, le petit côté **B** est de 40 mm environ.

Le grand côté **C** est par ex. de 60 mm environ.

Chaque demi-étrier **11, 12** comprend avantageusement une cale **28** en saillie sur la face **27** externe de la jambe **13.** La cale **28** est conformée pour pouvoir accueillir un étai **29** stabilisateur, lorsque l'étrier **10** est en place sur le mur **1** (**FIG.3****,** **FIG.6****,** **FIG.8**).

Par ailleurs, l'un au moins des demi-étriers **11, 12** (le premier demi-étrier **11** dans l'exemple de la **FIG.2**) peut être muni d'une patte **30** formant une talonnette propre à venir se caler contre une face interne de la rainure **3** du parpaing **2** de la rangée supérieure du mur **1,** de sorte à procurer un bon calage du demi-étrier **11** pendant que le deuxième demi-étrier **12** est mis en place en vue d'être assemblé au premier demi-étrier **11.**

En outre, selon un mode de réalisation illustré sur les **FIG.3** et **FIG.7****,** chaque demi-étrier **11, 12** comprend une platine **31** qui s'étend dans le prolongement de la jambe **13** à partir d'une extrémité **32** inférieure de celle-ci, cette platine **31** étant décalée par rapport à la face **26** coffrante de la jambe. Cette platine **31** est destinée à assurer le calage d'un banchage **33** obturant l'échancrure **9.**

Lorsque, comme dans l'exemple illustré où les parpaings **2** sont de largeur supérieure à celle de la semelle **8** de fondation et forment de part et d'autre de celle-ci une surépaisseur, le banchage **33** comprend, de part et d'autre du mur **1** et pour chaque demi-étrier **11, 12** :
- Un tasseau **34** (par ex. en bois) dont la hauteur est égale à celle de la semelle **8** de fondation, et dont l'épaisseur est égale à la surépaisseur formée par les parpaings **2** par rapport à la semelle **8** ;
- Une banche **35,** qui se présente sous forme d'un panneau (par ex. en bois) dont l'épaisseur est égale à l'écart entre la platine **31** et la face **26** coffrante de la jambe **13.**

La réalisation du poteau **7** noyé en béton dans le puits **6** comprend une phase de coffrage suivie d'une phase de bétonnage.

La phase de coffrage comprend une première opération consistant à positionner, de part et d'autre de la semelle **8,** les banchages **33** pour obturer l'échancrure **9** (**FIG.1**). A cet effet, dans l'exemple illustré, on vient placer les tasseaux **34** de part et d'autre de l'échancrure **9,** et on cale ensuite les tasseaux **34** au moyen des banches **35** (**FIG.3**).

Une deuxième opération consiste à fournir (ou prélever dans une réserve ou un stock) un étrier **10** tel que présenté ci-dessus, dont les demi-étriers **11, 12,** encore séparés, sont pourvus de platines **31** aux extrémités inférieures des jambes **13.**

Une troisième opération consiste à assembler les demi-étriers **11, 12** par-dessus les banchages **33** pour former l'étrier **10** à cheval sur le mur **1** au voisinage du puits **6** (et, plus précisément, au bord du puits **6** pour y permettre la coulée du béton) tout en maintenant les banchages **33.** L'opérateur doit veiller à ce que les jambes **13** courent verticalement le long du puits **6.** Un fil à plomb (ou un niveau laser à pinceau vertical) peut, à cet effet, être utile. Comme on le voit sur la **FIG.7****,** chaque banche **35** viennent se caler entre le mur **1** et la platine **31,** dans le prolongement de la face **26** de coffrage.

Chaque bras **16** mâle est emboîté dans un bras **16** femelle (le tenon **21** étant emmanché dans la mortaise **18**) jusqu'à faire buter l'épaulement **22** contre le rebord **19.** Dès lors, les bras **14, 16** supérieurs et les bras **16, 14** inférieurs forment ensemble les entretoises **24, 25** superposées maintenant le parallélisme des jambes **13.**

Il convient cependant de maintenir les demi-étriers **11, 12** assemblés, pour garantir la tenue en place de l'étrier **10.**

A cet effet, l'étrier **10** ainsi assemblé est maintenu au moyen d'un système de fixation qui, dans l'exemple illustré, se présente sous forme d'un serre-joint **36** monté de part et d'autre de l'étrier **10** (de préférence à mi-hauteur sous les bras **14, 16** inférieurs, de sorte à répartir les efforts entre les entretoises **24, 25,** sollicitées en flambage, et les jambes **13,** sollicitées en flexion).

La phase de coffrage peut comprendre, comme illustré sur la **FIG.3****,** une opération d'étayage au moyen d'étais **29** stabilisateurs bloqués contre les cales **28.** Les étais **29** peuvent par ailleurs prendre appui au sol, ou contre un muret voisin assurant la reprise des efforts.

Une fois ainsi assemblé l'étrier **10,** qui garantit la planéité et la verticalité (en d'autres termes, l'aplomb) du mur **1** pour assurer la rectitude (et la verticalité) du puits **6,** la phase de bétonnage peut être engagée.

Cette phase de bétonnage qui comprend une opération de coulée de béton dans le puits **6** (**FIG.8**). Selon un mode préféré de réalisation, illustré sur la **FIG.3****,** la phase de bétonnage comprend, préalablement à la coulée du béton, la pose d'une armature **37** verticale.

Lors de la coulée du béton, le mur **1** est soumis à des contraintes résultant de la pression non uniforme que le béton exerce sur les parois du puits **6** en raison de sa viscosité (c'est-à-dire que l'interface air-béton n'est pas horizontale). Cependant l'étrier **10** étaye le mur **1** pour en maintenir l'aplomb.

Le serrage des demi-étriers **11, 12** au moyen du serre-joint **36** met les entretoises **24, 25** en compression dans leur longueur (c'est-à-dire transversalement par rapport au mur **1**) et les sollicite par conséquent en flambage. Mais les bras **14, 16** sont particulièrement résistants au flambage, grâce :
- d'une part, au fait que les tubulures **17, 20** aboutées présentent une section constante, l'interface épaulement **22**-rebord **19** transmettant les efforts de manière uniforme entre chaque bras **16** mâle et le bras **14** femelle correspondant, et,
- d'autre part, à la présence, à l'interface épaulement **22-rebord 19,** du tenon **21** qui, outre sa fonction d'éclissage, remplit une fonction de raidisseur en raison de la surépaisseur de matière qu'il procure.

Comme déjà évoqué, la section rectangulaire des jambes **13** accroît leur résistance à la flexion sous la poussée latérale du mur **1** en raison de la pression non uniforme du béton coulé dans le puits **6.**

L'homme du métier comprendra qu'il convient d'adapter la longueur des demi-étriers **11, 12** à la hauteur du mur. Pour la coulée d'un poteau dans un muret (employé par ex. comme délimitation de propriété), l'utilisation d'étais **29** peut s'avérer superflue. Dans ce cas, les jambes **13** sont de faible longueur et les cales **28** ne sont pas nécessaires. En revanche, pour la coulée d'un poteau **7** dans un mur **1** d'habitation, l'utilisation des étais **29** peut être indispensable, et la présence des cales **28** est alors nécessaire, tandis que la longueur des jambes **13** doit être adaptée à la hauteur du mur **1.** Ainsi, pour un mur **1** d'habitation standard, la jambe **13** est d'une longueur d'environ 2,2 m, à laquelle il convient d'ajouter la hauteur de la platine (qui est typiquement d'environ 0,2 m).

Comme on peut le voir sur la **FIG.7****,** la platine **31** peut être pourvue de trous **38** pour le passage de vis ou de clous destinés à lui solidariser la banche **33.**

## Revendications

1. Etrier (**10**) de coffrage qui, pour la consolidation d'un mur (**1**) pendant la coulée de béton dans celui-ci, comporte :
- un premier demi-étrier (**11**) métallique ayant une jambe (**13**) et au moins un bras (**14**) femelle qui s'étend perpendiculairement à la jambe (**13**) au voisinage d'une extrémité (**15**) supérieure de celle-ci, le bras (**14**) femelle se présentant sous forme d'une tubulure (**17**) femelle terminée, à une extrémité libre opposée à la jambe (**13**), par une ouverture formant une mortaise (**18**) délimitée par un rebord (**19**), et
- un deuxième demi-étrier (**12**) métallique ayant une jambe (**13**) et au moins un bras (**16**) mâle qui s'étend perpendiculairement à la jambe (**13**) au voisinage d'une extrémité supérieure de celle-ci, le bras (**16**) mâle étant propre à s'emboîter dans un bras (**14**) femelle du premier demi-étrier (**11**) et comportant une tubulure (**20**) mâle,
cet étrier (**10**) étant **caractérisé en ce que** le bras (**16**) mâle comprend un tenon (**21**) complémentaire en section de la mortaise (**18**) du bras (**14**) femelle et qui s'étend dans le prolongement de la tubulure (**20**) mâle en formant une saillie à partir d'un épaulement (**22**) formé sur celle-ci, le tenon (**21**) étant destiné à être emboîté dans la mortaise (**18**) du bras femelle jusqu'à la butée de l'épaulement (**22**) contre le rebord (**19**).

2. Etrier (**10**) de coffrage selon la revendication 1, **caractérisé en ce que** :
- Le premier demi-étrier (**11**) inclut :
∘ Un bras (**16**) supérieur mâle ;
∘ Un bras (**14**) inférieur femelle ;
- Le deuxième demi-étrier (**12**) inclut :
∘ Un bras (**14**) supérieur femelle dont est complémentaire le bras (**16**) supérieur mâle du premier demi-étrier (**11**) ;
∘ Un bras inférieur (**16**) mâle complémentaire du bras (**14**) inférieur femelle du premier demi-étrier (**11**).

3. Etrier (**10**) selon la revendication 1 ou la revendication 2, **caractérisé en ce que** les tubulures (**17**, **20**) du bras (**16**) mâle et du bras (**14**) femelle présentent une section identique.

4. Etrier (**10**) selon l'une des revendications précédentes, **caractérisé en ce que** la section des tubulures (**17**, **20**) est à contour carré.

5. Etrier (**10**) selon l'une des revendications précédentes, **caractérisé en ce que** la jambe (**13**) présente une section à contour rectangulaire.

6. Etrier (**10**) selon les revendications 4 et 5, prises en combinaison, **caractérisé en ce que** le côté du contour carré des sections des tubulures (**17**, **20**) est égal au petit côté du contour rectangulaire de la section de la jambe (**13**).

7. Etrier (**10**) selon l'une des revendications précédentes, **caractérisé en ce que** le tenon (**21**) est formé d'un profilé tubulaire emmanché dans la tubulure (**20**) du bras (**16**) mâle.

8. Etrier (**10**) selon l'une des revendications précédentes, **caractérisée en ce que** le tenon (**21**) présente une extrémité (**23**) chanfreinée.

9. Etrier (**10**) selon l'une des revendications précédentes, **caractérisé en ce que** chaque demi-étrier (**11**, **12**) comprend une platine (**31**) qui s'étend dans le prolongement de la jambe (**13**) à partir d'une extrémité (**32**) inférieure de celle-ci, cette platine (**31**) étant décalée par rapport à une face (**26**) coffrante de la jambe (**13**).

10. Etrier (**10**) selon l'une des revendications précédentes, **caractérisé en ce que** chaque demi-étrier (**11**, **12**) comprend une cale (**28**) en saillie sur une face (**27**) externe de la jambe (**13**), propre à accueillir un étai (**29**) stabilisateur.

11. Procédé de réalisation d'un poteau (**7**) noyé en béton dans un puits (**6**) formé dans un mur (**1**) élevé sur une semelle (**8**) de fondation rainurée pourvue, au droit du puits (**6**), d'une échancrure (**9**) traversante, ce procédé comprenant :
- Une phase de coffrage qui comporte les opérations consistant à :
∘ Positionner, de part et d'autre de la semelle (**8**), des banchages (**33**) obturant l'échancrure (**9**) ;
∘ Fournir un étrier (**10**) selon la revendication 9,
∘ Assembler les demi-étriers (**11**, **12**) par-dessus les banchages (**33**) pour former l'étrier (**10**) à cheval sur le mur (**1**) au voisinage du puits (**6**) tout en maintenant les banchages (**33**), en emboîtant chaque bras (**16**) mâle dans un bras (**14**) femelle jusqu'à faire buter l'épaulement (**22**) contre le rebord (**19**) et en maintenant l'étrier (**10**) ainsi assemblé au moyen d'un système (**36**) de fixation ;
- Une phase de bétonnage, qui comprend une opération consistant à couler du béton dans le puits (**6**).

12. Procédé selon la revendication 11, qui comprend une opération de pose d'une armature (**37**) verticale dans le puits (**6**), avant l'opération de coulée du béton.

13. Procédé selon la revendication 11 ou la revendication 12, dans lequel le système (**36**) de fixation se présente sous forme d'un serre-joint monté serré de part et d'autre de l'étrier (**10**).

14. Procédé selon l'une des revendications 10 à 13, qui comprend une opération d'étayage au moyen d'étais (**29**) stabilisateurs bloqués contre des cales (**28**) en saillie sur les demi-étriers (**11**, **12**).
